# FASCICULE DE BREVET EUROPEEN

(11) **EP 3 540 525 B1**
(45) Date de publication et mention de la délivrance du brevet: **05.03.2025**
(21) Numéro de dépôt: 19159183.3
(22) Date de dépôt: 25.02.2019
(51) Int. Cl.: G04B 19/20, G04B 45/00

(54) **PIÈCE D'HORLOGERIE À ORGANES D'AFFICHAGE ANNULAIRES**
UHR MIT RINGFÖRMIGEN ANZEIGEORGANEN
CLOCKPIECE WITH ANNULAR DISPLAY ELEMENTS

(30) Priorité: 13.03.2018 CH 3192018
(43) Date de publication de la demande: 18.09.2019
(73) Titulaire: Trilobe Watches SAS, 75002 Paris (FR)
(72) Inventeur: MASSONNEAU, Gautier, 75004 Paris (FR)
(74) Mandataire: e-Patent SA

(56) Documents cités:
- CH-A2- 703 913
- DE-C- 817 867
- FR-A1- 2 138 996

## Description

### Domaine technique

La présente invention concerne une pièce d'horlogerie comportant un mouvement horloger agencé pour entrainer des premier et deuxième organes d'affichage en rotation en référence à un bâti du mouvement horloger, chacun des premier et deuxième organes d'affichage étant entrainé par l'intermédiaire d'un engrènement avec un mobile d'entrainement correspondant, pour afficher des première et deuxième grandeurs respectives, chacun des premier et deuxième organes d'affichage portant au moins une indication destinée à permettre l'affichage de la grandeur correspondante et présentant une forme générale annulaire.

### Etat de la technique

Des pièces d'horlogerie comportant des organes d'affichage similaires à ceux mentionnés ci-dessus sont déjà connues, notamment pour réaliser des affichages de type grande date, dans lesquels un premier disque ou anneau est mis en œuvre pour afficher les unités de quantième et un deuxième disque ou anneau est mis en œuvre pour afficher les dizaines de quantième.

On connait déjà des mécanismes électroniques ou électromécaniques permettant la mise en œuvre d'affichages annulaires. Par exemple, la demande de brevet FR 2138996 A1 décrit une montre électronique comportant des anneaux coaxiaux pour afficher les secondes, les minutes, les heures et le quantième, dans laquelle le positionnement et l'entrainement des anneaux sont réalisés par interaction magnétique entre aimants et électroaimants.

Des affichages mécaniques ont également déjà été proposés. Par exemple, le brevet US 8,406,087 B2 décrit une pièce d'horlogerie comportant un affichage digital de l'heure courante. A cet effet, la pièce d'horlogerie comprend un premier disque d'affichage des heures courantes ainsi que des deuxième et troisième disques d'affichage des unités et des dizaines des minutes courantes, les chiffres correspondants étant répartis sur des surfaces d'affichage en formes d'anneaux présentant chacun une portion visible dans un guichet adapté pour afficher l'heure courante. L'invention présentée dans ce brevet porte sur une construction complexe du mouvement horloger correspondant, permettant de minimiser la consommation énergétique de l'affichage sautant lors des changements de minute et surtout lors des changements d'heure.

Des affichages de ce type avaient déjà été réalisés précédemment, avec des constructions différentes permettant d'assurer la gestion de l'énergie mécanique nécessaire pour faire sauter les disques d'affichage.

Par ailleurs, le brevet DE 817867 C décrit une montre mécanique ou électronique qui comporte, dans un premier mode de réalisation (figures 1 et 2), un mécanisme d'affichage comprenant un support de cadran 4 transparent, en forme de calotte sphérique, portant des anneaux fixes coaxiaux. Chacun des anneaux fixes porte au moins une indication, ces indications fixes étant destinées à coopérer avec des organes d'affichage rotatifs portés par des arbres coaxiaux, l'un pour les heures et l'autre pour les minutes.

### Divulgation de l'invention

Un but principal de la présente invention est de proposer une pièce d'horlogerie comportant des organes d'affichage en formes d'anneaux disposés de manière alternative à celle des pièces d'horlogerie qui viennent d'être mentionnées, présentant ainsi un mode d'affichage différent et original.

A cet effet, la présente invention concerne plus particulièrement une pièce d'horlogerie répondant aux caractéristiques énoncées plus haut et caractérisée par le fait que le premier organe d'affichage délimite une première surface interne dans laquelle est agencé un premier cadran solidaire du bâti et comportant une ouverture sensiblement circulaire définissant un logement pour le deuxième organe d'affichage, ce dernier définissant une deuxième surface interne dans laquelle est agencé un deuxième cadran solidaire du bâti et distinct du premier cadran, les premier et deuxième organes d'affichage présentant des axes de rotation agencés à distance l'un de l'autre.

Un tel agencement ouvre de nouvelles possibilités en termes de disposition des organes d'affichage et donc en termes de lisibilité des informations sur une pièce d'horlogerie, permettant ainsi à l'horloger réalisant une pièce d'horlogerie conformément à la présente invention de se démarquer de la production concurrente actuelle.

Selon un mode de réalisation préféré de la présente invention, l'un des premier et deuxième organes d'affichage est destiné à afficher les heures courantes et l'autre organe d'affichage est destiné à afficher les minutes courantes.

De manière avantageuse, on peut prévoir que le premier organe d'affichage soit solidaire d'une première couronne présentant une denture agencée en prise avec un premier mobile d'entrainement du mouvement horloger, cette denture étant préférablement interne.

En alternative ou en complément, on peut prévoir que le deuxième organe d'affichage soit solidaire d'une deuxième couronne présentant une denture agencée en prise avec un deuxième mobile d'entrainement du mouvement horloger.

Selon une variante de réalisation préférée, les premier et deuxième organes d'affichage peuvent avantageusement être situés sensiblement dans un même plan moyen.

De manière générale, on peut prévoir que le deuxième cadran comporte une ouverture sensiblement circulaire définissant un logement pour un troisième organe d'affichage.

Selon un mode de réalisation préféré, le troisième organe d'affichage peut présenter la forme générale d'un disque et, éventuellement, peut être destiné à afficher les secondes courantes.

De manière préférée, le troisième organe d'affichage peut être solidaire d'une troisième denture agencée en prise avec un troisième mobile d'entrainement du mouvement horloger.

De manière générale, on peut prévoir que les premier, deuxième et troisième organes d'affichage présentent des axes de rotation agencés à distance les uns des autres.

De manière avantageuse, on peut également prévoir qu'une portion importante de chacun des organes d'affichage soit visible, éventuellement la totalité de chacun d'eux, ce qui permet de réaliser un affichage clair tout en ayant un mode d'entrainement de type trainant plutôt que sautant, ce qui permet de s'affranchir des solutions complexes connues pour gérer les problèmes d'approvisionnement en énergie mécanique lors des sauts.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemples non limitatifs et dans lesquels:
- la figure 1 représente une vue de face simplifiée d'une pièce d'horlogerie selon un mode de réalisation préféré de la présente invention, la boite n'étant pas représentée;
- la figure 2 représente une vue de face partielle et simplifiée de la pièce d'horlogerie de la figure 1;
- la figure 3 représente une autre vue de face partielle et simplifiée de la pièce d'horlogerie de la figure 1, et
- la figure 4 représente une vue en coupe simplifiée de la pièce d'horlogerie de la figure 1, selon la ligne B-B de la figure 3.

### Mode(s) de réalisation de l'invention

La figure 1 représente une vue de face générale et simplifiée d'une pièce d'horlogerie 1 selon un mode de réalisation préféré de la présente invention.

La boite de la pièce d'horlogerie 1 n'est pas représentée pour des raisons de simplification mais une tige de remontoir 2 a été schématisée pour repérer la position trois heures, à titre illustratif non limitatif.

La pièce d'horlogerie 1 comporte un mouvement horloger 4 (plus particulièrement visible sur les figures 2 à 4) destiné à entrainer en rotation trois organes d'affichage de l'heure courante, ici un premier organe d'affichage des heures 6, un deuxième organe d'affichage des minutes 8 et un troisième organe d'affichage des secondes 10.

Le premier organe d'affichage des heures 6 est agencé à la périphérie de la zone d'affichage qui peut avantageusement être délimitée par la boite, par exemple par une lunette de la boite, de manière non limitative. Le premier organe d'affichage 6 présente une forme générale annulaire et porte des nombres allant de 1 à 12 pour afficher les heures courantes en coopération avec un premier index 12 immobile en référence à la boite de la pièce d'horlogerie 1.

Le premier organe d'affichage 6 délimite une première surface interne, en forme de disque, dans laquelle est agencé un premier cadran 14 solidaire d'un élément de bâti du mouvement horloger 4, ici une platine d'un module d'affichage (repérés respectivement par les références numériques 16 et 17 sur les figures 2 à 4), elle-même rendue solidaire d'une platine d'un calibre de base (repérés respectivement par les références numériques 18 et 19 sur la figure 4).

Le premier cadran 14 comporte une ouverture sensiblement circulaire définissant un logement pour le deuxième organe d'affichage des minutes 8, ce dernier présentant également une forme générale annulaire et portant des nombres allant de 0 à 55 pour afficher les minutes courantes en coopération avec un deuxième index 20 immobile en référence à la boite de la pièce d'horlogerie 1.

Les premier et deuxième index 12 et 20 sont ici tous deux portés par le premier cadran 14 de manière illustrative non limitative. Différentes alternatives sont envisageables par l'homme du métier sans sortir du cadre de l'invention. A titre d'exemple, l'un au moins des index pourrait être porté directement par un composant de la boite comme la carrure, voire éventuellement la glace. En alternative, la pièce d'horlogerie 1 pourrait encore comporter un cadran additionnel agencé à l'extérieur de l'organe d'affichage des heures 6, ce cadran additionnel pouvant ainsi porter le premier index 12 pour la lecture des heures.

Le deuxième organe d'affichage 8 délimite une deuxième surface interne, en forme de disque, dans laquelle est agencé un deuxième cadran 22 solidaire de la platine 16 du module d'affichage.

Le deuxième cadran 22 comporte une ouverture sensiblement circulaire définissant un logement pour le troisième organe d'affichage des secondes 10, ce dernier présentant une forme générale de disque partiellement ajouré et portant également des nombres allant de 0 à 55 pour afficher les secondes courantes en coopération avec un troisième index 24 immobile en référence à la boite de la pièce d'horlogerie 1. Le troisième index 24 est porté ici par le deuxième cadran 22, de manière illustrative non limitative.

On comprend que la pièce d'horlogerie 1 selon la présente invention présente un affichage particulier, ici pour afficher l'heure courante à titre illustratif non limitatif, grâce à l'agencement des organes d'affichage 6 et 8, encore davantage avec l'organe d'affichage 10.

On notera en particulier que les trois organes d'affichage sont ici intégralement visibles mais ils pourraient être au moins partiellement masqués sans pour autant sortir du cadre de la présente invention.

Grâce à ces caractéristiques, notamment l'absence de guichet de lecture, il est plus simple de réaliser un affichage lisible de type trainant qu'avec les constructions de l'art antérieur. On s'affranchit ainsi des problèmes de variation de la consommation d'énergie mécanique de l'affichage, tels que mentionnés plus haut.

Les cadrans 14 et 22 peuvent être rendus solidaires de la platine 16 du module d'affichage par tout moyen connu adapté. Ils peuvent par exemple comporter des pieds engagés dans des trous adaptés de la platine 16.

Les premier et deuxième organes d'affichage 6 et 8 présentent des premier et deuxième axes de rotation (repérés respectivement par les références numériques 26 et 28 sur la figure 3) agencés à distance l'un de l'autre. Le troisième organe d'affichage 10 présente en outre un troisième axe de rotation 30 préférablement agencé à distance des axes de rotation 26, 28.

L'homme du métier ne rencontrera pas de difficulté particulière pour disposer les index 12, 20 et 24 en divers endroits de la pièce d'horlogerie 1 en fonction de ses propres besoins et sans sortir du cadre de l'invention.

**Il** ressort par ailleurs de la vue de la figure 1 que les organes d'affichage 6, 8 et 10 peuvent être entrainés en rotation par le mouvement horloger 4 dans un sens de rotation ou dans l'autre sans difficulté particulière, en adaptant simplement le sens d'inscription des nombres qu'ils portent, la lecture des grandeurs affichées restant intuitive dans les deux cas.

Par ailleurs, on notera qu'un ou plusieurs organes d'affichage pourraient, en alternative, ne porter chacun qu'un ou plusieurs index destinés à coopérer avec des graduations fixes qui pourraient être portées par l'un ou l'autre des cadrans, sans sortir du cadre de l'invention.

Les figures 2 et 3 représentent la pièce d'horlogerie 1 dans des vues partielles, de face, tandis que la figure 4 représente la pièce d'horlogerie 1 suivant la ligne de coupe B-B de la figure 3. Ces figures permettent de mieux mettre en évidence un exemple de construction non limitatif du mouvement horloger 4 selon la présente invention.

L'homme du métier ne rencontrera pas de difficulté particulière pour choisir un calibre de base 19 répondant à ses propres besoins, celui-ci pouvant être mécanique, à remontage manuel ou automatique sans sortir du cadre de l'invention, voire éventuellement électronique.

Les détails de construction du calibre de base 19 qui n'ont pas d'incidence directe sur la mise en œuvre de l'invention ne seront pas décrits en détail ici, pour plus de concision de la présente description.

La platine 18 du calibre de base 19 présente une ouverture centrale définissant un passage notamment pour deux arbres 32, 34 coaxiaux, destinés à assurer l'entrainement des organes d'affichage 6, 8 et 10.

Le premier arbre 32, central, est entrainé pour effectuer un tour sur luimême en une minute et porte une roue dentée 36 agencée en prise permanente avec une denture ménagée sur une roue 38 solidaire du troisième organe d'affichage des secondes courantes 10, tel qu'illustré sur les figures 1 et 3.

Un tube cylindrique 40 fixe, chassé dans la platine 18 du calibre de base 19, est agencé autour du premier arbre 32 pour servir de guide en rotation au deuxième arbre 34 qui remplace ici la chaussée d'un calibre horloger conventionnel.

Le deuxième arbre 34 porte une roue dentée 42 visible sur les figures 2 et 4.

La roue dentée 42 est agencée en prise avec le pignon 44 d'un mobile intermédiaire présentant par ailleurs une roue 46 à denture épaisse.

Il apparait des figures 3 et 4 que la roue 46 coopère, d'une part, avec la denture, interne ici, d'une couronne 48 solidaire de l'organe d'affichage des minutes courantes 8 et, d'autre part, avec la roue 50 d'un mobile intermédiaire supplémentaire. Ce mobile supplémentaire comporte en outre un pignon 52 agencé en prise permanente avec la roue 54 d'un mobile d'entrainement dont le pignon 56 est en prise avec la denture interne d'une couronne 58 solidaire de l'organe d'affichage des heures courantes 6.

La vitesse de rotation du deuxième arbre 34 et les rapports d'engrenage en jeu sont tels que le premier organe d'affichage des heures courantes 6 effectue un tour complet en douze heures et que le deuxième organe d'affichage des minutes courantes 8 effectue un tour complet en une heure.

Des rondelles 60 sont vissées dans la platine 16 du module d'affichage 17 pour assurer le maintien axial des organes d'affichage des heures et des minutes courantes 6 et 8 sur le module d'affichage 17, par action sur les couronnes 48 et 58. En principe, il est préférable d'assurer le maintien de chaque couronne 48, 58 en trois points espacés mais la disposition particulière des organes d'affichage selon la présente invention permet avantageusement d'optimiser l'agencement de deux rondelles 60 en les positionnant entre les deux couronnes 48 et 58, dans des régions où celles-ci sont particulièrement proches l'une de l'autre, ce qui est bien visible sur la coupe de la figure 4. Ainsi, ces deux rondelles 60 agissent simultanément sur les deux couronnes 48 et 58, ce qui permet de n'utiliser que quatre rondelles 60 en tout au lieu de six.

Grâce aux caractéristiques qui viennent d'être présentées, il est possible de réaliser une pièce d'horlogerie 1 présentant un affichage original, permettant à un fabricant de ces pièces d'horlogerie de distinguer ses produits de ceux des concurrents, notamment en mettant en œuvre un affichage par disques sans en subir les inconvénients en termes de consommation énergétique.

La construction présentée à titre d'exemple préféré non limitatif est avantageusement simple à réaliser et compacte. On relèvera ainsi qu'un seul train d'engrenage permet judicieusement d'entrainer les deux organes d'affichage des heures et des minutes courantes, grâce à l'épaisseur importante de la roue 46.

Par ailleurs, on relèvera également que l'agencement particulier des organes d'affichage conformément aux caractéristiques de l'invention permet d'agencer les surfaces visibles des trois organes dans un même plan moyen de lecture comme cela ressort de la vue en coupe de la figure 4, conférant un bon niveau de qualité perçue à la pièce d'horlogerie 1.

La description qui précède s'attache à décrire un mode de réalisation particulier à titre d'illustration non limitative et, l'invention n'est pas limitée à la mise en œuvre de certaines caractéristiques particulières qui viennent d'être décrites, comme par exemple la nature des grandeurs affichées par les organes d'affichage, l'ordre de lecture (autrement dit, les attributions de chaque anneau à des grandeurs particulières à afficher), ou encore la mise en œuvre du troisième organe d'affichage. Par ailleurs, si les trois organes d'affichage sont entrainés ici pour réaliser un affichage trainant, il est possible de prévoir que l'organe d'affichage des heures courantes soit entrainé pour réaliser un affichage sautant des heures courantes sans pour autant sortir du cadre de l'invention. La réalisation d'un affichage sautant des minutes courantes est également possible même si elle risque de rendre la mise en œuvre de l'invention plus complexe pour les raisons évoquées plus haut en relation avec la consommation d'énergie mécanique.

Un entrainement bidirectionnel de l'un ou l'autre organe d'affichage est également envisageable sans sortir du cadre de l'invention, comme pour afficher une équation du temps par exemple, par rotation de l'un des anneaux pour afficher les variations entre l'heure civile et l'heure solaire entre -15 et +15 minutes suivant la période de l'année.

Par ailleurs, le troisième organe d'affichage pourrait être agencé de manière à être coaxial à l'un des deux premiers organes d'affichage sans pour autant sortir du cadre de l'invention.

L'homme du métier ne rencontrera pas de difficulté particulière pour adapter le contenu de la présente divulgation à ses propres besoins et mettre en œuvre une pièce d'horlogerie ne répondant que partiellement aux caractéristiques qui viennent d'être décrites, sans toutefois sortir du cadre de la présente invention telle que définie par les revendications annexées.

## Revendications

1. Pièce d'horlogerie (1) comportant un mouvement horloger (4) agencé pour entrainer des premier et deuxième organes d'affichage (6, 8) en rotation en référence à un bâti (16) dudit mouvement horloger (4), chacun desdits premier et deuxième organes d'affichage (6, 8) étant entrainé par l'intermédiaire d'un engrènement avec un mobile d'entrainement correspondant (56, 46), pour afficher des première et deuxième grandeurs respectives, chacun desdits premier et deuxième organes d'affichage (6, 8) portant au moins une indication destinée à permettre l'affichage de la grandeur correspondante et présentant une forme générale annulaire,
**caractérisée en ce que** ledit premier organe d'affichage (6) délimite une première surface interne dans laquelle est agencé un premier cadran (14) solidaire dudit bâti (16) et comportant une ouverture sensiblement circulaire définissant un logement pour ledit deuxième organe d'affichage (8), ce dernier définissant une deuxième surface interne dans laquelle est agencé un deuxième cadran (22) solidaire dudit bâti (16) et distinct dudit premier cadran (14), lesdits premier et deuxième organes d'affichage (6, 8) présentant des axes de rotation (26, 28) agencés à distance l'un de l'autre.

2. Pièce d'horlogerie (1) selon la revendication 1, **caractérisée en ce que** l'un desdits premier et deuxième organes d'affichage (6) est destiné à afficher les heures courantes et **en ce que** l'autre organe d'affichage (8) est destiné à afficher les minutes courantes.

3. Pièce d'horlogerie (1) selon la revendication 1 ou 2, **caractérisée en ce que** ledit premier organe d'affichage (6) est solidaire d'une première couronne (58) présentant une denture agencée en prise avec un premier mobile d'entrainement (54, 56) dudit mouvement horloger (4).

4. Pièce d'horlogerie (1) selon la revendication 3, **caractérisée en ce que** ladite denture est une denture interne.

5. Pièce d'horlogerie (1) selon l'une des revendications précédentes, **caractérisée en ce que** ledit deuxième organe d'affichage (8) est solidaire d'une deuxième couronne (48) présentant une denture agencée en prise avec un deuxième mobile d'entrainement (44, 46) dudit mouvement horloger (4).

6. Pièce d'horlogerie (1) selon l'une des revendications précédentes, **caractérisée en ce que** lesdits premier et deuxième organes d'affichage (6, 8) sont situés sensiblement dans un même plan moyen.

7. Pièce d'horlogerie (1) selon l'une des revendications précédentes, **caractérisée en ce que** ledit deuxième cadran (22) comporte une ouverture sensiblement circulaire définissant un logement pour un troisième organe d'affichage (10).

8. Pièce d'horlogerie (1) selon la revendication 7, **caractérisée en ce que** ledit troisième organe d'affichage (10) présente la forme générale d'un disque.

9. Pièce d'horlogerie (1) selon les revendications 2 et 8, **caractérisée en ce que** ledit troisième organe d'affichage (10) est destiné à afficher les secondes courantes.

10. Pièce d'horlogerie (1) selon l'une des revendications 7 à 9, **caractérisée en ce que** ledit troisième organe d'affichage (10) est solidaire d'une troisième denture (38) agencée en prise avec un troisième mobile d'entrainement (32, 36) dudit mouvement horloger (4).

11. Pièce d'horlogerie (1) selon l'une des revendications 7 à 10, **caractérisée en ce que** lesdits premier, deuxième et troisième organes d'affichage (6, 8, 10) présentent des axes de rotation (26, 28, 30) agencés à distance les uns des autres.

## Patentansprüche

1. Uhr (1) mit einem Uhrwerk (4), das so beschaffen ist, dass es erste und zweite Anzeigeorgane (6, 8) in Drehung in Bezug auf einen Rahmen (16) des Uhrwerks (4) antreibt, wobei jedes der ersten und zweiten Anzeigeorgane (6, 8) über einen Eingriff mit einem entsprechenden Antriebsdrehteil (56, 46), um jeweilige erste und zweite Größen anzuzeigen, wobei jedes der ersten und zweiten Anzeigeorgane (6, 8) mindestens eine Anzeige trägt, die dazu bestimmt ist, die Anzeige der entsprechenden Größe zu ermöglichen, und eine allgemein ringförmige Form aufweist,
**dadurch gekennzeichnet, dass** das erste Anzeigeorgan (6) eine erste Innenfläche begrenzt, in der ein erstes Zifferblatt (14) angeordnet ist, das mit dem Rahmen (16) fest verbunden ist und eine im Wesentlichen kreisförmige Öffnung aufweist, die eine Aufnahme für das zweite Anzeigeorgan (8) definiert, wobei letzteres eine zweite Innenfläche definiert, in der ein zweites Zifferblatt (22) angeordnet ist, das mit dem Rahmen (16) fest verbunden und von dem ersten Zifferblatt (14) verschieden ist, wobei das erste und das zweite Anzeigeorgan (6, 8) Drehachsen (26, 28) aufweisen, die in einem Abstand voneinander angeordnet sind.

2. Uhr (1) nach Anspruch 1, **dadurch gekennzeichnet, dass** eines der ersten und zweiten Anzeigeorgane (6) dazu bestimmt ist, die laufenden Stunden anzuzeigen, und dass das andere Anzeigeorgan (8) dazu bestimmt ist, die laufenden Minuten anzuzeigen.

3. Uhr (1) nach Anspruch 1 oder 2, **dadurch gekennzeichnet, dass** das erste Anzeigeorgan (6) fest mit einer ersten Krone (58) verbunden ist, die eine Verzahnung aufweist, die in Eingriff mit einem ersten Antriebsdrehteil (54, 56) des Uhrwerks (4) angeordnet ist.

4. Uhr (1) nach Anspruch 3, **dadurch gekennzeichnet, dass** die Verzahnung eine Innenverzahnung ist.

5. Uhr (1) nach einem der vorhergehenden Ansprüche, **dadurch gekennzeichnet, dass** das zweite Anzeigeorgan (8) fest mit einer zweiten Krone (48) verbunden ist, die eine Verzahnung aufweist, die in Eingriff mit einem zweiten Antriebsdrehteil (44, 46) des Uhrwerks (4) angeordnet ist.

6. Uhr (1) nach einem der vorhergehenden Ansprüche, **dadurch gekennzeichnet, dass** das erste und das zweite Anzeigeorgan (6, 8) im Wesentlichen in einer gleichen Mittelebene angeordnet sind.

7. Uhr (1) nach einem der vorhergehenden Ansprüche, **dadurch gekennzeichnet, dass** das zweite Zifferblatt (22) eine im Wesentlichen kreisförmige Öffnung aufweist, die eine Aufnahme für ein drittes Anzeigeorgan (10) definiert.

8. Uhr (1) nach Anspruch 7, **dadurch gekennzeichnet, dass** das dritte Anzeigeorgan (10) die allgemeine Form einer Scheibe aufweist.

9. Uhr (1) nach den Ansprüchen 2 und 8, **dadurch gekennzeichnet, dass** das dritte Anzeigeorgan (10) dazu bestimmt ist, die laufenden Sekunden anzuzeigen.

10. Uhr (1) nach einem der Ansprüche 7 bis 9, **dadurch gekennzeichnet, dass** das dritte Anzeigeorgan (10) fest mit einer dritten Verzahnung (38) verbunden ist, die im Eingriff mit einem dritten Antriebsdrehteil (32, 36) des Uhrwerks (4) angeordnet ist.

11. Uhr (1) nach einem der Ansprüche 7 bis 10, **dadurch gekennzeichnet, dass** das erste, zweite und dritte Anzeigeorgan (6, 8, 10) Drehachsen (26, 28, 30) aufweisen, die in einem Abstand zueinander angeordnet sind.

## Claims

1. Timepiece (1) comprising a watch movement (4) arranged to drive first and second display members (6, 8) in rotation with reference to a frame (16) of said watch movement (4), each of said first and second display members (6, 8) being driven through engagement with a corresponding drive wheel (56, 46), for displaying respective first and second pieces of information, each of said first and second display members (6, 8) carrying at least one indication for displaying the corresponding piece of information and having a generally annular shape,
**characterized in that** said first display member (6) delimits a first internal surface in which is arranged a first dial (14) integral with said frame (16) and comprising a substantially circular opening defining a housing for said second display member (8), the latter defining a second internal surface in which is arranged a second dial (22) integral with said frame (16) and distinct from said first dial (14), said first and second display members (6, 8) having axes of rotation (26, 28) arranged at a distance from one another.

2. Timepiece (1) according to claim 1, **characterized in that** one of said first and second display members (6) is designed to display the current hours and the other display member (8) is designed to display the current minutes.

3. Timepiece (1) according to claim 1 or 2, **characterized in that** said first display member (6) is integral with a first crown (58) having a toothing arranged in engagement with a first drive wheel (54, 56) of said timepiece movement (4).

4. Timepiece (1) according to claim 3, **characterized in that** said toothing is an internal toothing.

5. Timepiece (1) according to one of the preceding claims, **characterized in that** said second display member (8) is integral with a second crown (48) having a toothing arranged in engagement with a second drive wheel (44, 46) of said timepiece movement (4).

6. Timepiece (1) according to one of the preceding claims, **characterized in that** said first and second display members (6, 8) are located substantially in the same mean plane.

7. Timepiece (1) according to one of the preceding claims, **characterized in that** said second dial (22) comprises a substantially circular opening defining a housing for a third display member (10).

8. Timepiece (1) according to claim 7, **characterized in that** said third display member (10) has the general shape of a disk.

9. Timepiece (1) according to claims 2 and 8, **characterized in that** said third display member (10) is intended to display the current seconds.

10. Timepiece (1) according to one of claims 7 to 9, **characterized in that** said third display member (10) is integral with a third toothing (38) arranged in engagement with a third drive wheel (32, 36) of said timepiece movement (4).

11. Timepiece (1) according to one of claims 7 to 10, **characterized in that** said first, second and third display members (6, 8, 10) have axes of rotation (26, 28, 30) arranged at a distance from one another.
